# EUROPÄISCHE PATENTSCHRIFT

(11) **EP 1 470 299 B1**
(45) Veröffentlichungstag und Bekanntmachung des Hinweises auf die Patenterteilung: **01.08.2007**
(21) Anmeldenummer: 03706249.4
(22) Anmeldetag: 27.01.2003
(51) Int. Cl.: E04B 1/70

(54) **VERFAHREN UND ANORDNUNG ZUM ENTFEUCHTEN EINER WAND**
METHOD AND SYSTEM FOR DRYING A WALL
PROCEDE ET ENSEMBLE POUR DESHUMIDIFIER UN MUR

(30) Priorität: 25.01.2002 DE 10202764
(43) Veröffentlichungstag der Anmeldung: 27.10.2004
(73) Patentinhaber: Arnold, Manfred, 30627 Hannover (DE); Fischer, Martin, 99867 Gotha (DE)
(72) Erfinder: Arnold, Manfred, 30627 Hannover (DE); Fischer, Martin, 99867 Gotha (DE)
(74) Vertreter: Bremer, Ulrich
(86) Internationale Anmeldenummer: PCT/DE2003/000207
(87) Internationale Veröffentlichungsnummer: WO 2003/062546

(56) Entgegenhaltungen:
- EP-A- 0 928 856
- EP-A- 1 251 209
- US-A- 6 117 295

## Beschreibung

Die Erfindung betrifft ein Verfahren und eine Anordnung zum Entfeuchten einer Wand, insbesondere eines Mauerwerks von Bauwerken.

Zum Entfeuchten von Mauerwerken sind Verfahren bekannt, bei denen geeignete elektrische Felder oder elektromagnetische Strahlungen erzeugt und auf das Mauerwerk gerichtet werden. Bei diesen Verfahren wird die Tatsache ausgenutzt, dass elektrische bzw. elektromagnetische Felder einen Einfluss auf die Feuchtigkeit im Mauerwerk haben und bei geeigneter Anwendung zur Entfeuchtung des Mauerwerks verwendet werden können. Hierzu sind insbesondere elektroosmotische Verfahren bekannt, bei denen ein elektrisches Feld zwischen in dem Mauerwerk angebrachten Mauerwerkelektroden und in der Erde bzw. im Bodenbereich eingelassenen Bodenelektroden angelegt wird. Durch das elektrische Feld werden in der Feuchtigkeit gelöste Ionen zu den jeweiligen Elektroden gezogen, wobei die Wassermoleküle dem Konzentrationsgradienten der Ionen folgen und somit im Bereich der Bodenelektroden angesammelt werden können.

Nachteilhaft an herkömmlichen Elektroosmose-Verfahren ist jedoch, dass in der Regel eine Restfeuchtigkeit im Mauerwerk, insbesondere in einem unteren Sockelbereich, nicht entfernt werden kann. Eine weitgehende Entfeuchtung des Mauerwerks ist sehr zeitaufwändig, wobei in der Regel eine hohe Anzahl von Elektroden in den Wänden und dem Bodenbereich vorgesehen werden muss, was zu zum Teil erheblichen baulichen Eingriffen in das Mauerwerk führt. Weiterhin führen die Konzentrationsansammlungen von lonen in der Regel zu Ausblühungen im Mauerwerk, was zu ästhetischen und qualitativen Beeinträchtigungen führt.

Um derartige Nachteile zu vermeiden, werden daher zum Teil Verfahren angewendet, bei denen eine elektromagnetische Strahlung ohne direkte galvanische Kopplung auf das Mauerwerk eingestrahlt wird. Die EP 0 395 085 B1 zeigt ein derartiges Verfahren, bei dem von einem elektromagnetischen Resonator erzeugte und von einer Abstrahleinrichtung ausgesendete elektromagnetische Strahlung auf das Mauerwerk gerichtet wird, wobei der Resonator zur Erzeugung der elektromagnetischen Strahlung mit periodischen elektrischen Impulsen einer lmpulsfolge-Frequenz angeregt wird, die kleiner als die Eigenschwingungs-Frequenz des Resonators ist. Die Frequenz der abgestrahlten elektromagnetischen Strahlung liegt im Bereich um 150 kHz. Ein derartiges Verfahren erfordert jedoch einen relativ hohen apparativen Aufwand zur Erzeugung der elektromagnetischen Strahlung, ermöglicht in der Regel nur relativ geringe Leistungen und kann bei elektrischen Leitern im Mauerwerk - insbesondere elektrischen Leitungen, Stahlbewehrungen und Rohren - zur Induktion ungewollter und eventuell schädlicher Ströme führen; weiterhin muss bei derartigen Verfahren z.T. eine Funkentstörung gewährleistet sein.

Die US 6,117,295 zeigt ein Verfahren und eine Anordnung zum Entfeuchten eines porösen Materials unter Verwendung der Elektroosmose. Hierbei werden unter anderem in den Wänden und im Boden eines Gebäudes Elektroden angebracht und gemeinsam an den Plus-Pol einer Gleichspannungsquelle angeschlossen. Weiterhin wird im Erdreich außerhalb des Gebäudes eine Elektrode verlegt und an den negativen Pol der Gleichspannungsquelle angeschlossen. Es wird ein Spannungsmuster eingegeben, bei dem die Gleichspannung bzw. positive Gleichspannungspulse von vom Betrag her gleich großen negativen Spannungsimpulsen und neutralen Spannungsimpulsen alternierend unterbrochen wird.

Der Erfindung liegt die Aufgabe zugrunde, ein Verfahren und eine Anordnung zum Entfeuchten einer Wand, insbesondere eines Mauerwerks zu schaffen, die bei relativ geringem Aufwand eine relativ schnelle und hohe Entfeuchtung der Wand gewährleisten. Hierbei soll vorteilhafterweise eine kostengünstige Anwendung in einem kleinen Teilbereich der Wand bereits eine schnelle und sichere Entfeuchtung ermöglichen.

Diese Aufgabe wird gelöst durch ein Verfahren nach Anspruch 1 und einen Anordnung nach Anspruch 11. Die Unteransprüche beschreiben bevorzugte Weiterbildungen.

Die Wand kann insbesondere ein Mauerwerk eines Gebäudes, z. B. aus Mauerwerksteinen, Beton oder ähnlichem Material sein. Weiterhin kann die Wand grundsätzlich auch aus z. B. Holz oder einem Holzprodukt hergestellt sein. Die Wand kann hierbei sowohl vertikale Wandbereiche als auch Decken- und Bodenbereiche umfassen.

Erfindungsgemäß wird somit eine Gleichspannung mit einer zeitweise anliegenden Impulsspannung überlagert. Durch die Gleichspannung wird gemäß dem an sich bekannten Prinzip der Elektroosmose eine räumliche Konzentration der in der Feuchtigkeit gelösten Ionen ermöglicht, die die Feuchtigkeit mit sich ziehen. Durch die umgekehrt gepolte Impulsspannung wird erfindungsgemäß zeitweise eine Abreicherung der mit Ionen bzw. leitfähigen Mineralien und Säuren angereicherten Wassermoleküle erreicht, die die oben beschriebenen Nachteile herkömmlicher Elektroosmose-Verfahren weitgehend verhindert. Der Feuchtigkeitstransport aufgrund der lonenkonzentration wird durch die kurzzeitigen Spannungsimpulse jedoch nicht beeinträchtigt, so dass eine schnelle und sichere Entfeuchtung möglich ist.

Da lediglich zeitweise eine Impulsspannung auf die Elektroden eingegeben wird, nicht jedoch dauerhaft eine Wechselspannung angelegt wird, entstehen keine dauerhaften elektromagnetischen Felder, die metallische Gegenstände in der Wand oder der Umgebung der Wand beeinträchtigen. Somit wird auch keine zusätzliche Korrosion derartiger Metallteile verursacht. Weiterhin können durch den gleichmäßigen Bewegungsablauf des Wassers mit der kurzzeitigen Abreicherung von Ionen übermäßige, oberflächliche Ausblühungen im Mauerwerk verhindert oder zumindest gering gehalten werden

Durch die Überlagerung der Gleichspannung mit der Impulsspannung wird eine Beeinflussung des Strömungspotentials bzw. Zeta-Potentials zugunsten des Entfeuchtungsvorgangs erreicht. In besonders bevorzugter Weise werden im Bodenbereich bzw der Erde - d.h. in der Regel unterhalb der Unterkante des Kellers bzw. der Bodenplatte eines Gebäudes - mindestens zwei Bodenelektroden vorgesehen, die alternierend mit dem Pol der Spannungsquelle verbunden werden, was zum Beispiel über ein geeignetes Relais in einer Steuereinrichtung erreicht werden kann. Hierbei kann der alternierende Anschluss sowohl mit der aus Gleichspannung und Impulsspannung zusammengesetzten Gesamtspannung, als auch lediglich mit der Gleichspannung oder der Impulsspannung erfolgen. Durch den alternierenden Anschluss wird eine gleichmäßigere Ansammlung der Feuchtigkeit in einem größeren Abschnitt des Bodenbereichs ermöglicht. Die Bodenelektroden können insbesondere unterschiedliche Länge aufweisen und/oder in unterschiedliche Tiefe eingesetzt bzw. angebracht sein.

Die Elektroden können vorteilhafterweise als in einem Schaftbereich isolierte Stangen oder Stäbe ausgebildet sein, deren Elektrodenende innerhalb des Mauerwerks bzw. des Bodenbereichs freiliegt. Hierdurch wird eine gleichmäßige Ausbildung des elektrischen Feldes innerhalb des Mauerwerks und des Bodenbereichs erreicht, so dass die Ausbildung von Strömen entlang der Oberfläche, die zu einem geringeren Feuchtigkeitsentzug im Mauerwerk und zu einem stärkeren Ausblühen auf der Oberfläche führt, gering gehalten wird. Allerdings ist grundsätzlich auch die Einbringung zumindest eines Teils der Elektroden als unisolierte Stäbe oder Stangen möglich, um zum Beispiel zeitweise aus einem Oberflächenbereich verstärkt Feuchtigkeit zu entziehen. Die Elektroden können z. B. einem Metall wie Aluminium oder Edelstahl oder vorteilhafterweise einem leitfähigen Kunststoff, z. B. einem Kunststoffmaterial mit Graphiteinlagerungen, hergestellt sein, um Korrosion und Selbstverzehr der Elektroden zu vermeiden.

Die Wandelektroden sind vorteilhafterweise in einer Linie vertikal übereinander angeordnet, wodurch eine schnelle Feuchtigkeitsentziehung in der vertikalen Richtung ermöglicht wird. Hierbei kann auch zum Beispiel eine Wandelektrode mit negativer Polanbindung vertikal unterhalb des vertikalen Wandbereichs angeordnet werden, wodurch der vertikale Feuchtigkeitstransport aus dem Mauerwerk verbessert werden kann.

Die Erfindung wird im Folgenden anhand der beiliegenden Zeichnung an einer Ausführungsform näher erläutert. Es zeigen:
Figur 1 einen Querschnitt durch ein Mauerwerk einer ersten Ausführungsform mit einer erfindungsgemäßen Anordnung;
Figur 2 einen Querschnitt durch ein Mauerwerk einer weiteren Ausführungsform mit einer erfindungsgemäßen Anordnung;
Figur 3 ein Blockschaltbild einer Ausführungsform einer erfindungsgemäßen Steuereinrichtung.

Eine Steuereinrichtung 1 ist an einem Mauerwerk 2 angebracht, das oberhalb eines Bodenbereichs 4 bzw. Erdbereichs ausgebildet ist. Der Bodenbereich 4 wird nach oben durch eine Unterkante 5 des Gebäudes, zum Beispiel die Unterkante des Kellers oder einer Bodenplatte, begrenzt. In dem Mauerwerk ist eine Feuchtigkeit enthalten, insbesondere Feuchtigkeit aufgrund eines Neubaus, einer Neuverputzung oder auch durch aufsteigendes Grundwasser, Stauwasser oder Sickerwasser.

In dem Mauerwerk 2 sind in vertikaler Linie übereinander Bohrungen ausgebildet, die sich von der Oberfläche des Mauerwerks in horizontaler Richtung und vertikal zur Oberfläche erstrecken. In die Bohrungen sind als erfindungsgemäße Wandelektroden dienende, 15 cm lange Mauerwerkelektroden 7, 8 und 9 eingebracht. Jede Mauerwerkelektrode ist aus einem leitfähigen Material, zum Beispiel einem Metall wie Aluminium oder Edelstahl oder vorteilhafterweise einem leitfähigen Kunststoff, hergestellt und in einem Schaftbereich mit einer Isolation 16, zum Beispiel einer Schrumpfröhre, umgeben, so dass im Mauerwerk 2 lediglich ein Elektrodenende 18 freiliegt. Eine weitere, in gleicher Weise aufgebaute Mauerwerkelektrode 12 ist vertikal unter den anderen Mauerwerkelektroden 7, 8, 9 am unteren Ende des Mauerwerks 2 unter einem schrägen Winkel in den Bodenbereich 4 eingesetzt.

In den Bodenbereich 4 unterhalb und seitlich neben dem Mauerwerk 2 sind vertikal von oben Bodenelektroden 13, 14 mit unterschiedlichem Abstand zum Mauerwerk 2 eingebracht. Die beiden Bodenelektroden 13, 14 sind entsprechend den oben beschriebenen Mauerwerkelektroden 7, 8, 9, 12 aufgebaut und weisen eine unterschiedliche Länge bzw. unterschiedliche Schaftlänge auf, so dass ihre Elektrodenenden 18 in unterschiedlicher Tiefe unter der Unterkante 5 freiliegen.

Die Mauerwerkelektroden 7, 8, 9, 12 sind über Leitungen 20 mit einem negativen Pol 28 bzw. einer Kathode einer Gleichspannungsquelle von 20 Volt der Steuereinrichtung 1 verbunden. Die Bodenelektroden 13, 14 sind über getrennte Leitungen 21 mit jeweils einem positiven Pol 25 und 26 der Gleichspannungsquelle der Steuereinrichtung 1 verbunden, wobei alternativ der Pol 25 oder der Pol 26 über ein Relais 23 mit einer Anode der Gleichspannungsquelle der Steuereinrichtung 1 verbunden werden kann. Die Umschaltung des Relais 23 erfolgt durch entsprechende Programmierung der Steuereinrichtung 1. Weiterhin ist in der Steuereinrichtung 1 eine Impulsspannungsquelle parallel zur Gleichspannungsquelle geschaltet, die gegenüber der Gleichspannungsquelle umgekehrt gepolt ist und somit die Gleichspannungsquelle mit inversen Impulsen mit Spitzenspannungen von 1,5 bis 3 V und Stromimpulsen mit einer Impulsdauer von 0,2 bis 2 s bei einem Pausenverhältnis DUTY von zum Beispiel 25% bis 80% erzeugt. Somit wird zwischen jeweils einer Bodenelektrode 13, 14 und den parallel geschalteten Mauerwerkelektroden 7, 8, 9, 12 jeweils eine Gesamtspannung angelegt, die sich als Überlagerung der Gleichspannung und der umgekehrt gepolten Impulsspannung ergibt.

Die Steuerung der Umschaltung des Relais 23 sowie der Impulsspannungsquelle kann zum einen gemäß einem vorgegebenen Programm der Steuereinrichtung 1 erfolgen. Dieses kann zum Beispiel nach Messung einer Anfangsfeuchtigkeit des Mauerwerks und in Abhängigkeit der Größe des Mauerwerks bzw. der insgesamt enthaltenen Feuchtigkeit im Mauerwerk 2 erfolgen.

Die Steuereinrichtung 1 kann mit üblicher Netzspannung von 220 bis 230 Volt Wechselspannung betrieben werden. Es kann ein maximaler Ausgangsstrom von ca. 300 mA gewählt werden.

Bei der in Figur 2 gezeigten weiteren Ausführungsform sind zusätzlich zu der ersten Ausführungsform in dem Mauerwerk 2 mehrere Feuchtigkeitssensoren 29 an unterschiedlichen Positionen des Mauerwerks 2 vorgesehen, die an ihren jeweiligen Positionen die Feuchtigkeit des Mauerwerks 2 messen und Feuchtigkeitssignale S1 über Leitungen 30 an die Steuereinrichtung 1 übertragen; grundsätzlich kann auch lediglich ein Sensor 29 vorgesehen sein. Die Ansteuerung der Höhe der Gleichspannung und/oder des Relais 23 und/oder der Impulsspannungsquelle erfolgt in Abhängigkeit der von den Sensoren 29 ausgebenen Feuchtigkeitssignale. Die Steuereinrichtung 1 vergleicht die Feuchtigkeitssignale S1 mit vorgegebenen Werten und entscheidet, ob ein Trocknungsvorgang zu beenden ist. In diesem Fall kann das erfindungsgemäße Verfahren ganz beendet oder vorteilhafterweise ein Teil der Elektroden, z. B. die Bodenelektrode 14 und ggf eine oder mehrere Wandelektroden, als Begrenzungselektrode mit einem gegenüber dem Trocknungsmodus geringeren Begrenzungsstrom geschaltet werden, um den getrockneten Zustand zu halten.

Der Aufbau der Steuereinrichtung 1 kann bei der Ausführungsform der Fig. 2 z. B. gemäß Fig. 3 sein. Hierbei werden die Feuchtigkeitssignale S1 von einer Schnittstelle 32 aufgenommen und Feuchtigkeitssignale S2 an eine Berechnungseinrichtung 37 - z. B. einen Mikroprozessor oder Mikrocomputer - ausgegeben. Alternativ hieru können die Feuchtigkeitssignale S1 auch direkt an die Berechnungseinrichtung 37 ausgegeben werden. Die Berechnungseinrichtung 37 nimmt weiterhin von einer Uhr 38 ein Zeitsignal S5 und von einem Datenspeicher 40 ein Speichersignal S4 auf, vorzugsweise speichert die Berechnungseinrichtung 37 Speichersignale S4 auch in diesem ab. Ein Stromwandler 36 nimmt einen Wechselstrom AC über Eingangsanschlüsse 33 von einer externen Stromversorgung auf und gibt die oben genannte Gleich- und Impulsspannung aus. Die Berechnungseinrichtung 37 gibt weiterhin Schaltsignale S6 an ein Relais 34 zum wahlweisen Ausgeben der Spannungen an die positiven Pole 25, 26 und vorzugsweise auch ein Stromsteuersignal an den Stromwandler 36 zum Einstellen des Trocknungsmodus mit höherem Strom oder eines Begrenzungsmodus mit geringerem Begrenzungsstrom zum Trockenhalten einer bereits getrockneten Wand, ggf. auch zum Ausschalten des Stromwandlers 36.

## Patentansprüche

1. Verfahren zum Entfeuchten einer Wand, insbesondere eines Mauerwerks (2), bei dem
mindestens zwei VVandelektroden (7, 8, 9) vertikal beabstandet in der Wand (2) angebracht werden,
mindestens eine weitere Elektrode (13, 14) außerhalb der Wand (2) angebracht wird, und
zwischen den Wandelektroden (7, 8, 9) und der weiteren Elektrode (13, 14) eine Gleichspannung angelegt wird,
wobei der Gleichspannung zeitweise eine umgekehrt gepolte, kurzzeitige Impulsspannung überlagert wird,
**dadurch gekennzeichnet, dass**
die weitere Elektrode eine in einem unterhalb der Wand (2) angeordneten Bodenbereich (4) angebrachte Bodenelektrode (13, 14) ist,
die Gleichspannung derartig an die Wandelektroden und die mindestens eine Bodenelektrode angelegt wird, dass die Wandelektroden (7, 8, 9) mit einem negativen Pol (28) einer Gleichspannungsquelle (1) verbunden sind und die Bodenelektrode (13, 14) mit einem positiven Pol (25,26) der Gleichspannungsquelle verbunden ist, und
eine Spitzenspannung der Impulsspannung einen kleineren Betrag als die Gleichspannung aufweist.

2. Verfahren nach Anspruch 1, **dadurch gekennzeichnet, dass** die Wandelektroden (7, 8, 9) in einer vertikalen Linie übereinander in der Wand (2) angeordnet werden.

3. Verfahren nach einem der vorherigen Ansprüche, **dadurch gekennzeichnet, dass** eine mit dem negativen Pol (28) der Gleichspannungsquelle (1) verbundene Wandelektrode (12) im Bodenbereich (4) vertikal unterhalb der in der Wand (2) vorgesehenen Wandelektroden (7, 8, 9) angeordnet wird.

4. Verfahren nach einem der vorherigen Ansprüche, **dadurch gekennzeichnet, dass** im Bodenbereich (4) mindestens zwei Bodenelektroden (13, 14)), vorzugsweise in unterschiedlicher Tiefe, angeordnet werden und die Gleichspannung und/oder die Impulsspannung alternierend an eine der Bodenelektroden (13, 14) angelegt wird.

5. Verfahren nach einem der vorherigen Ansprüche, **dadurch gekennzeichnet, dass** die Gleichspannung im Bereich von 10 bis 30 Volt, vorzugsweise bei etwa 20 Volt liegt.

6. Verfahren nach einem der vorherigen Ansprüche, **dadurch gekennzeichnet, dass** eine Spitzenspannung der Impulsspannung im Bereich von 0,5 bis 10 Volt, vorzugsweise von 1,5 bis 3 Volt liegt.

7. Verfahren nach einem der vorherigen Ansprüche, **dadurch gekennzeichnet, dass** die Impulsdauer der Spannungsimpulse zwischen 0,1 und 4 s, vorzugsweise 0,2 und 2 s liegt.

8. Verfahren nach einem der vorherigen Ansprüche, **dadurch gekennzeichnet, dass** ein zwischen den Elektroden fließender Strom auf einen Stromstärkenbereich zwischen 100 und 500 mA, vorzugsweise etwa 300 mA, begrenzt wird.

9. Verfahren nach einem der vorherigen Ansprüche, **dadurch gekennzeichnet, dass** ein Pausenverhältnis des Impulsstroms zwischen 20 und 90%, vorzugsweise zwischen 25 und 80% liegt.

10. Verfahren nach einem der vorherigen Ansprüche, **dadurch gekennzeichnet, dass** ein Feuchtegrad der Wand (2) an mindestens einer Stelle, vorzugsweise mehreren Stellen, gemessen wird und die Gleichspannung und/oder Impulsspannung in Abhängigkeit von dem gemessenen Feuchtegrad eingestellt wird.

11. Anordnung zum Entfeuchten eines Wands (2), mit
mindestens zwei in der Wand (2) in vertikaler Richtung zueinander beabstandet angeordneten Wandelektroden (7, 8, 9),
mindestens einer weiteren Elektrode,
einer Steuereinrichtung (1) mit einer Gleichspannungsquelle und einer Impulsspannungsquelle,
die Wandelektroden (7,8,9) und die mindestens eine weitere Elektrode (13, 14) mit den unterschiedlichen Polen (25, 26) der Gleichspannungsquelle verbunden sind, und eine von der Impulsspannungsquelle erzeugte kurzzeitige Impulsspannung zeitweise der Gleichspannung der Gleichspannungsquelle überlagert wird, wobei die Impulsspannung gegenüber der Gleichspannung eine umgekehrte Polarität aufweist
**dadurch gekennzeichnet, dass**
die mindestens eine weitere Elektrode eine in einem Bodenbereich (4) unterhalb der Wand (2) angeordnete Bodenelektrode (13,14) ist,
die Wandelektroden (7, 8, 9) mit einem negativen Pol (28) und die mindestens eine Bodenelektrode (13, 14) mit einem positiven Pol (25, 26) der Gleichspannungsquelle verbunden sind, und
eine Spitzenspannung der Impulsspannung einen kleineren Betrag als die Gleichspannung aufweist.

12. Anordnung nach Anspruch 11, **dadurch gekennzeichnet, dass** die Wandelektroden (7, 8, 9) in einer vertikalen Linie übereinander in der Wand (2) angeordnet sind.

13. Anordnung nach Anspruch 11 oder 12, **dadurch gekennzeichnet, dass** eine mit dem negativen Pol (28) der Gleichspannungsquelle (1) verbundene Wandelektrode (12) im Bodenbereich (4) vertikal unterhalb der in der Wand (2) vorgesehenen Wandelektroden (7, 8, 9) angeordnet ist.

14. Anordnung nach einem der Ansprüche 11 bis 13, **dadurch gekennzeichnet, dass** die mindestens eine Bodenelektrode (13, 14) unterhalb einer Unterkante (5) einer Bodenplatte bzw. eines Kellers der Wand angeordnet ist.

15. Anordnung nach einem der Ansprüche 11 bis 14, **dadurch gekennzeichnet, dass** im Bodenbereich (4) mindestens zwei Bodenelektroden (13, 14), vorzugsweise in unterschiedlicher Tiefe, angeordnet sind und alternierend mit der Gleichspannungsquelle und/oder der Impulsspannungsquelle verbunden sind.

16. Anordnung nach einem der Ansprüche 11 bis 15, **dadurch gekennzeichnet, dass** die Wandelektroden (7, 8, 9, 12) und/oder Bodenelektroden (13, 14) stabförmig ausgebildet sind und in einem äußeren, sich von dem Rand der Wand (2) bzw. des Bodenbereiches (4) aus erstreckenden Abschnitt eine Isolierung (16), vorzugsweise eine Schrumpfröhre, aufweisen, die ein Elektrodenende (18) innerhalb der Wand (2) bzw. des Bodenbereichs (4) freilässt.

17. Anordnung nach einem der Ansprüche 11 bis 16, **dadurch gekennzeichnet, dass** die Gleichspannung 10 bis 30 Volt, vorzugsweise etwa 20 Volt beträgt.

18. Anordnung nach einem der Ansprüche 11 bis 17, **dadurch gekennzeichnet, dass** ein zwischen den Elektroden fließender Strom auf einen Stromstärkenbereich zwischen 100 und 500 mA, vorzugsweise etwa 300 mA, begrenzt wird.

19. Anordnung nach einem der Ansprüche 11 bis 18, **dadurch gekennzeichnet, dass** die Spitzenspannung des Impulses zwischen 0,5 und 10 Volt, vorzugsweise 1,5 und 3 Volt, liegt.

20. Anordnung nach einem der Ansprüche 11 bis 19, **dadurch gekennzeichnet, dass** ein Pausenverhältnis des Impulsstroms zwischen 20 und 90%, vorzugsweise zwischen 25 und 80% liegt.

21. Anordnung nach einem der Ansprüche 11 bis 20, **dadurch gekennzeichnet, dass** die Impulsdauer der Impulsspannung zwischen 0,1 und 4 s, vorzugsweise 0,2 und 2 s liegt.

22. Anordnung nach einem der Ansprüche 11 bis 21, **dadurch gekennzeichnet, dass** Sensoren zur Messung der Wand (2) vorgesehen sind, die mindestens ein Messsignal an die Steuereinrichtung (1) abgeben, und die Steuereinrichtung die Gleichspannung und/oder Impulsspannung in Abhängigkeit von dem Messsignal anlegt.

23. Anordnung nach einem der Ansprüche 11 bis 22, **dadurch gekennzeichnet, dass** in der Wand (2) mindestens eine, vorzugsweise mehrere Feuchtigkeitssensoren (29) vorgesehen sind, die jeweils ein Feuchtigkeitssignal (S1) zu der Steuereinrichtung (1) ausgeben.

24. Anordnung nach Anspruch 23, **dadurch gekennzeichnet, dass** die Steuereinrichtung (1) aufweist einen Stromwandler (36) zur Ausgabe der Gleichspannung und der Impulsspannung, ein Relais (34) zum Verbinden einer oder mehrer positiver Pole (25, 26) mit dem Stromwandler (36), eine Berechnungseinrichtung (37) zur Ermittlung eines Feuchtegrades aus den Feuchtesignalen und Vergleich mit vorgegebenen Werten und zur Steuerung des Relais (34) und vorzugsweise des Stromwandlers (36), und einen Speicher (40) zur Speicherung von Einstelldaten und Ausgabe von Einstellsignalen (S4) an die Berechnungseinrichtung (37).

## Claims

1. Method for dehumidifying a wall, in particular masonry (2), in which
at least two wall electrodes (7, 8, 9) are mounted in a vertically spaced manner in the wall (2),
at least one further electrode (13, 14) is mounted outside of the wall (2), and
a d.c. voltage is applied between the wall electrodes (7, 8, 9) and the further electrode (13, 14),
wherein a transient pulse voltage of opposite polarity is intermittently superimposed on the d.c. voltage,
**characterised in that**
the further electrode is a ground electrode (13, 14) which is mounted in a ground area (4) disposed below the wall (2),
the d.c. voltage is applied to the wall electrodes and the at least one ground electrode such that the wall electrodes (7, 8, 9) are connected to a negative pole (28) of a d.c. voltage source (1) and the ground electrode (13, 14) is connected, to a positive pole (25, 26) of the d.c. voltage source, and
a peak voltage of the pulse voltage is of a lower value than the d.c. voltage.

2. Method according to Claim 1, **characterised in that** the wall electrodes (7, 8, 9) are disposed in a vertical line one above the other in the wall (2).

3. Method according to either of the preceding Claims, **characterised in that** a wall electrode (12) connected to the negative pole (28) of the d.c. voltage source (1) is disposed in the ground area (4) vertically below the wall electrodes (7, 8, 9) provided in the wall (2).

4. Method according to any one of the preceding Claims, **characterised in that** at least two ground electrodes (13, 14) are disposed in the ground area (4), preferably at different depths, and the d.c. voltage and/or the pulse voltage are/is alternately applied to one of the ground electrodes (13, 14).

5. Method according to any one of the preceding Claims, **characterised in that** the d.c. voltage lies in the range from 10 to 30 volts, preferably at approximately 20 volts.

6. Method according to any one of the preceding Claims, **characterised in that** a peak voltage of the pulse voltage lies in the range from 0.5 to 10 volts, preferably from 1.5 to 3 volts.

7. Method according to any one of the preceding Claims, **characterised in that** the pulse duration of the voltage pulses lies between 0.1 and 4 s, preferably 0.2 and 2 s.

8. Method according to any one of the preceding Claims, **characterised in that** a current which flows between the electrodes is limited to a current intensity range between 100 and 500 mA, preferably approximately 300 mA.

9. Method according to any one of the preceding Claims, **characterised in that** a duty factor of the pulsed current lies between 20 and 90%, preferably between 25 and 80%.

10. Method according to any one of the preceding Claims, **characterised in that** a degree of moisture of the wall (2) is measured at least at one location, preferably a plurality of locations, and the d.c. voltage and/or pulse voltage are/is adjusted in accordance with the measured degree of moisture.

11. Arrangement for dehumidifying a wall (2), with
at least two wall electrodes (7, 8, 9) disposed in a spaced manner in the vertical direction in the wall (2),
at least one further electrode,
a control device (1) with a d.c. voltage source and a pulse voltage source,
the wall electrodes (7, 8, 9) and the at least one further electrode (13, 14) are connected to the different poles (25, 26) of the d.c. voltage source, and a transient pulse voltage generated by the pulse voltage source is intermittently superimposed on the d.c. voltage of the d.c. voltage source, wherein the pulse voltage is of opposite polarity to the d.c. voltage,
**characterised in that**
the at least one further electrode is a ground electrode (13, 14) which is mounted in a ground area (4) below the wall (2),
the wall electrodes (7, 8, 9) are connected to a negative pole (28) and the at least one ground electrode (13, 14) is connected to a positive pole (25, 26) of the d.c. voltage source, and
a peak voltage of the pulse voltage is of a lower value than the d.c. voltage.

12. Arrangement according to Claim 11, **characterised in that** the wall electrodes (7, 8, 9) are disposed in a vertical line one above the other in the wall (2).

13. Arrangement according to Claim 11 or 12, **characterised in that** a wall electrode (12) connected to the negative pole (28) of the d.c. voltage source (1) is disposed in the ground area (4) vertically below the wall electrodes (7, 8, 9) provided in the wall (2).

14. Arrangement according to any one of Claims 11 to 13, **characterised in that** the at least one ground
electrode (13, 14) is disposed below a lower edge (5) of a foundation slab or a cellar of the wall.

15. Arrangement according to any one of Claims 11 to 14, **characterised in that** at least two ground electrodes (13, 14) are disposed in the ground area (4), preferably at different depths, and are alternately connected to the d.c. voltage source and/or the pulse voltage source.

16. Arrangement according to any one of Claims 11 to 15, **characterised in that** the wall electrodes (7, 8, 9, 12) and/or ground electrodes (13, 14) are formed in the shape of rods and, in an outer portion extending from the edge
of the wall (2) or of the ground area (4), comprise insulation (16), preferably a shrink-on tube, which leaves free an electrode end (18) inside the wall (2) or the ground area (4).

17. Arrangement according to any one of Claims 11 to 16, **characterised in that** the d.c. voltage is 10 to 30 volts, preferably approximately 20 volts.

18. Arrangement according to any one of Claims 11 to 17, **characterised in that** a current which flows between the electrodes is limited to a current intensity range between 100 and 500 mA, preferably approximately 300 mA.

19. Arrangement according to any one of Claims 11 to 18, **characterised in that** the peak voltage of the pulse lies between 0.5 and 10 volts, preferably 1.5 and 3 volts.

20. Arrangement according to any one of Claims 11 to 19, **characterised in that** a duty factor of the pulsed current lies between 20 and 90%, preferably between 25 and 80%.

21. Arrangement according to any one of Claims 11 to 20, **characterised in that** the pulse duration of the pulse voltage lies between 0.1 and 4 s, preferably 0.2 and 2 s.

22. Arrangement according to any one of Claims 11 to 21, **characterised in that** sensors are provided for measuring the wall (2), which sensors deliver at least one measuring signal to the control device (1), and the control device applies the d.c. voltage and/or pulse voltage in accordance with the measuring signal.

23. Arrangement according to any one of Claims 11 to 22, **characterised in that** at least one, preferably a plurality of moisture sensor(s) (29) is/are provided in the wall (2), which sensors in each case output a moisture signal (81) to the control device (1).

24. Arrangement according to Claim 23, **characterised in that** the control device (1) comprises a current transformer (36) for outputting the d.c. voltage and the pulse voltage, a relay (34) for connecting one or a plurality of positive pole(s) (25, 26) to the current transformer (36), a calculation device (37) for establishing a degree of moisture from the moisture signals and comparison with predetermined values and for controlling the relay (34) and preferably the current transformer (36), and a memory (40) for storing adjustment data and outputting adjustment signals (S4) to the calculation device (37).

## Revendications

1. Procédé de déshumidification d'un mur, en particulier d'un ouvrage de maçonnerie (2), suivant lequel au moins deux électrodes de mur (7, 8, 9) sont disposées dans le mur (2), de manière verticalement espacées l'une de l'autre, au moins une électrode supplémentaire (13, 14) étant disposée à l'extérieur du mur (2) et entre les électrodes du mur (7, 8, 9) et l'électrode supplémentaire (13, 14) étant appliquée une tension continue, à laquelle est temporairement superposée une tension d'impulsion à polarité inversée, **caractérisé en ce que** l'électrode supplémentaire, dont au moins un exemplaire est prévu, est une électrode de sol (13, 14), disposée au-dessous du mur dans une zone du sol (4), que la tension continue est appliquée aux électrodes du mur et à l'électrode du sol, dont au moins un exemplaire est prévu, de manière que les électrodes de mur (7, 8, 9) soient reliées à un pôle négatif (28) d'une source de tension continue (1), que l'électrode du sol (13, 14) soit reliée à un pôle positif (25, 26) de la source de tension continue et que la tension de pointe de la tension d'impulsion présente une grandeur plus petite que la tension continue.

2. Procédé suivant la revendication 1, **caractérisé en ce que** les électrodes de mur (7, 8, 9) sont disposées dans le mur (2) de façon que l'une se trouve au-dessus de l'autre, sur une ligne verticale.

3. Procédé suivant une des revendications précédentes, **caractérisé en ce qu'**une électrode de mur (12) reliée au pôle négatif (28) de la source de tension continue (1) est disposée dans la zone du sol (4), verticalement au-dessous des électrodes de mur (7, 8, 9) prévues dans le mur (2).

4. Procédé suivant une des revendications précédentes, **caractérisé en ce que** dans la zone du sol (4) sont disposées au moins deux électrodes de sol (13, 14), de préférence à une profondeur différente et que la tension continue et/ou la tension d'impulsion est appliquée de façon alternante à une des électrodes de sol (13, 14).

5. Procédé suivant une des revendications précédentes, **caractérisé en ce que** la tension continue se situe dans une plage de 10 à 30 Volt, de préférence aux alentours de 20 Volt.

6. Procédé suivant une des revendications précédentes, **caractérisé en ce qu'**une tension de pointe de la tension d'impulsion se situe dans une plage de 0,5 à 10 Volt, de préférence de 1,5 à 3 Volt.

7. Procédé suivant une des revendications précédentes, **caractérisé en ce que** la durée d'impulsion des impulsions de tension se situe entre 0,1 et 4 s, de préférence entre 0,2 et 2s.

8. Procédé suivant une des revendications précédentes, **caractérisé en ce qu'**un courant passant entre les électrodes est limité à une plage d'intensité du courant de 100 à 500 mA, de préférence à 300 mA environ.

9. Procédé suivant une des revendications précédentes, **caractérisé en ce qu'**un rapport de pauses du courant pulsé se situe entre 20 et 90%, de préférence entre 25 et 80%.

10. Procédé suivant une des revendications précédentes, **caractérisé en ce qu'**un degré d'humidité du mur (2) est mesuré à au moins un endroit, de préférence à plusieurs endroits et **en ce que** la tension continue et/ou la tension d'impulsion est réglée en fonction du degré d'humidité mesuré.

11. Ensemble servant à déshumidifier un mur (2) avec au moins deux électrodes de mur (7, 8, 9) disposées dans le mur (2), verticalement espacées l'une de l'autre, avec au moins une électrode supplémentaire, un dispositif de commande (1) avec une source de tension continue et une source de tension d'impulsion, les électrodes de mur (7, 8, 9) et l'électrode supplémentaire (13, 14), dont au moins un exemplaire est prévu, étant reliées aux pôles différents (25, 26) de la source de tension continue, une tension d'impulsion brève produite par la source de tension d'impulsion étant temporairement superposée à la tension continue de la source de tension continue, la tension d'impulsion présentant une polarité inversée par rapport à la tension continue, **caractérisée en ce que** l'électrode supplémentaire, dont au moins un exemplaire est prévu, est une électrode de sol (13, 14) disposée dans une zone du sol au-dessous du mur (2), que les électrodes de mur (7, 8, 9) sont reliées à un pôle négatif (28), que l'électrode de sol (13, 14), dont au moins un exemplaire est prévu, est reliée à un pôle positif (25, 26) de la source de tension continue et qu'une tension de pointe de la tension d'impulsion présente une valeur inférieure à celle de la tension continue.

12. Ensemble suivant la revendication 11, **caractérisée en ce que** les électrodes de mur (7,8,9) sont disposées l'une au dessus de l'autre sur une ligne verticale dans le mur (2).

13. Ensemble suivant la revendication 11 ou 12, **caractérisée en ce qu'**une électrode de mur (12) reliée au pôle négatif (28) de la source de tension continue (1) est disposée dans la zone du sol (4) verticalement au-dessous des électrodes de mur (7, 8, 9) prévues dans le mur (2).

14. Ensemble suivant une des revendications 11 à 13, **caractérisée en ce que** l'électrode de sol (13, 14), dont un exemplaire au moins est prévu, est disposée au-dessous d'un bord inférieur d'une dalle de fond, c'est-à-dire d'une cave du mur.

15. Ensemble suivant une des revendications 11 à 14, **caractérisée en ce que** deux électrodes de sol (13, 14) au moins sont disposées dans la zone du sol (4), de préférence à une profondeur différente, et reliées de façon alternante à la source de tension continue et/ou à la source de tension d'impulsion.

16. Ensemble suivant une des revendications 11 à 15, **caractérisée en ce que** les électrodes de mur (7, 8, 9, 12) et/ou les électrodes de sol (13, 14) sont conçues en forme de barre et présentent, au niveau d'une section extérieure s'étendant depuis le bord du mur (2) ou depuis la zone du sol (4), une isolation (16), de préférence une frette, qui laisse libre une extrémité d'électrode (18) à l'intérieur du mur (2) ou à l'intérieur de la zone de sol (4).

17. Ensemble suivant une des revendications 11 à 16, **caractérisée en ce que** la tension continue est comprise entre 10 et 30 Volt et s'élève de préférence à 20 Volt environ.

18. Ensemble suivant une des revendications 11 à 17, **caractérisée en ce qu'**un courant passant entre les électrodes est limité à une plage d'intensité du courant comprise entre 100 et 500 mA, de préférence à 300 mA environ.

19. Ensemble suivant une des revendications 11 à 18, **caractérisée en ce que** la tension de pointe de l'impulsion se situe entre 0,5 et 10 Volt, de préférence entre 1,5 et 3 Volt.

20. Ensemble suivant une des revendications 11 à 19, **caractérisée en ce qu'**un rapport des pauses du courant d'impulsion se situe entre 20 et 90 %, de préférence entre 25 et 80%.

21. Ensemble suivant une des revendications 11 à 20, **caractérisée en ce que** la durée d'impulsion de la tension d'impulsion se situe entre 0,1 et 4 s, de préférence entre 0,2 et 2s.

22. Ensemble suivant une des revendications 11 à 21, **caractérisée en ce que** des capteurs sont prévus pour mesurer le mur (2), capteurs qui envoient au moins un signal de mesure au dispositif de commande (1) et **en ce que** le dispositif de commande applique la tension continue et/ou la tension d'impulsion en fonction du signal de mesure.

23. Ensemble suivant une des revendications 11 à 22, **caractérisée en ce qu'**un, de préférence plusieurs capteurs d'humidité sont prévus dans le mur (2), capteurs d'humidité qui envoient respectivement un signal d'humidité (S1) au dispositif de commande (1).

24. Ensemble suivant la revendication 23, **caractérisée en ce que** le dispositif de commande (1) présente un transformateur d'intensité (36) servant à produire la tension continue et la tension d'impulsion, un relais (34) servant à relier un ou plusieurs pôles positifs (25, 26) au transformateur d'intensité (36), un dispositif de calcul (37) servant à déterminer un degré d'humidité sur la base des signaux d'humidité et à comparer ce degré d'humidité à des valeurs prédéfinies, ainsi qu'à commander le relais (34) et, de préférence, le transformateur d'intensité (36), ainsi qu'une mémoire (40) servant à mémoriser des données de réglage et à envoyer des signaux de réglage (S4) au dispositif de calcul (37).
